# EUROPÄISCHE PATENTSCHRIFT

(11) **EP 0 863 339 B1**
(45) Veröffentlichungstag und Bekanntmachung des Hinweises auf die Patenterteilung: **02.04.2003**
(21) Anmeldenummer: 97119101.0
(22) Anmeldetag: 01.11.1997
(51) Int. Cl.: F16K 1/44, F16K 31/06, F23N 1/02

(54) **Gas-Stellgerät**
Gas regulator
Régulateur de gaz

(30) Priorität: 05.12.1996 DE 19650445
(43) Veröffentlichungstag der Anmeldung: 09.09.1998
(73) Patentinhaber: JCI REGELUNGSTECHNIK GmbH, D-45143 Essen (DE)
(72) Erfinder: Obser, Michael, 45219 Essen (DE)
(74) Vertreter: Albrecht, Rainer Harald, Dr.-Ing.

(56) Entgegenhaltungen:
- EP-A- 0 005 395
- EP-A- 0 006 416
- EP-A- 0 196 273
- DE-A- 1 650 534
- FR-A- 2 365 742
- FR-A- 2 518 693
- GB-A- 1 297 335

## Beschreibung

Die Erfindung betrifft ein Gas-Stellgerät für einen Gasgebläsebrenner in Heizungsanlagen mit
einem Gehäuse, das eine gaseinlassseitige Kammer, eine gasauslassseitige Kammer und mindestens eine Durchlassöffnung mit Ventilsitz aufweist,
einem Stellglied mit Hubanker und mindestens einem Ventilteller,
einer Steuermagneteinrichtung mit einer dem Hubanker zugeordneten Spule sowie einer auf das Stellglied wirkenden Schließfeder und
einer Stromquelle zur Abgabe von zwei dem Betrage nach unterschiedlichen Steuerströmen für die Spule,
wobei das Stellglied ein Anschlagelement aufweist, das mit Steuerspaltabstand zur Anschlagfläche einer Spanneinrichtung angeordnet ist, wobei das Anschlagelement bei einem Stellglied-Öffnungshub an der Anschlagfläche anschlägt und bei Fortsetzung des Stellglied-Öffnungshubes eine Zusatzfeder gespannt wird.

Gas-Stellgeräte der beschriebenen Art sind für einen zweistufigen Betrieb des Gasgebläsebrenners eingerichtet. Bei einem zweistufigen Betrieb schaltet der Brenner temperaturgesteuert zwischen einer ersten und einer zweiten Brennstufe, wobei den beiden Brennstufen unterschiedliche Öffnungshübe des Gas-Stellgerätes zugeordnet sind. Die erste Stufe wird ferner zum Zünden des Brenners benötigt.

Ein Gas-Stellgerät des eingangs beschriebenen Aufbaus ist aus EP 0 005 395 A1 bekannt. Bei der bekannten Ausführung ist der Öffnungshub für die erste Stufe durch fest vorgegebene Anschläge begrenzt. Der Öffnungshub ist innerhalb des durch die Anschläge vorgegebenen Bereiches allenfalls über den Spulenstrom einstellbar. Eine funktionssichere Einstellung ist hierbei nicht gewährleistet.

Aus GB 1 297 335 A ist ein Gas-Stellgerät für einen zweistufigen Betrieb eines Brenners bekannt, das zunächst ein erstes Ventil für eine relativ schmale Gasdurchlassöffnung aufweist. Außerdem ist ein zweites Ventil vorgesehen, das einer größeren Gasdurchlassöffnung zugeordnet ist. Das Öffnen der genannten Ventile wird durch Einstellung des Spulenstroms bewirkt.

Gas-Stellgeräte mit Spulenanordnungen aus zwei Spulen sind auch aus der Praxis bekannt. Die Spulen werden nacheinander nach Maßgabe des gewünschten Öffnungshubes erregt. Aufgrund der voluminösen Spulen haben derartige Gas-Stellgeräte beachtliche Abmessungen, Gewichte und eine hohe elektrische Leistung. Dies ist unbefriedigend.

Der Erfindung liegt die Aufgabe zugrunde, ein Gas-Stellgerät des eingangs beschriebenen Aufbaus anzugeben, dessen Öffnungshub in der ersten Stufe betriebsmäßig eingestellt werden kann, um einen funktionssicheren und energetisch optimalen Betrieb des Gasgebläsebrenners zu ermöglichen.

Die Aufgabe wird bei einem Gas-Stellgerät mit den eingangs beschriebenen Merkmalen erfindungsgemäß dadurch gelöst, dass der Steuerspaltabstand und damit der Öffnungshub des Stellgliedes mittels der Spanneinrichtung einstellbar und veränderbar ist. Die Stromquelle ist vorzugsweise eine Konstantstromquelle, welche zwei dem Betrage nach unterschiedliche Steuerströme für die Spule bereitstellt. Sie gibt beispielsweise für einen ersten Öffnungshub einen zwichen 40 % und 60 % des Nennstromes und für einen zweiten Öffnungshub einen zwischen 70 % und 90 % des Nennstromes vorgegebenen Steuerstrom ab. Nennstrom bezeichnet den sich unter normierten Bedingungen bei Nennspannung einstellenden Stromfluß durch die Spule.

Es bestehen verschiedene Möglichkeiten der weiteren Ausgestaltung des erfindungsgemäßen Gas-Stellgerätes. Eine erste Ausführungsform sieht vor, daß das Stellglied die Zusatzfeder durchfaßt, welche zwischen einer gehäusefesten Stützfläche und einer auf dem Stellglied beweglich angeordneten sowie von der Spanneinrichtung verstellbaren Federscheibe vorgespannt ist, und daß das Anschlagelement an das Stellglied fest angeschlossen ist und die Federscheibe von dem Sitz der Spanneinrichtung abhebt, wenn das Stellglied seinen Öffnungshub ausführt. Die Federscheibe bildet die Anschlagfläche, welche bei dieser Ausführungsform federbeweglich an der Zusatzfeder abgestützt ist.

Wird die Spule mit einem Steuerstrom beaufschlagt, der in einen dem ersten Öffnungshub zugeordneten Bereich fällt, öffnet das Stellglied gegen die Kraft der Schließfeder, bis das Anschlagelement an die von der Zusatzfeder beaufschlagte Federscheibe anschlägt. Die sich nun einstellende Federkraft, die sich aus den Federkonstanten der Schließfeder und der Zusatzfeder zusammensetzt, ist so groß, daß die Magnetkraft der stromdurchflossenen Spule nicht ausreicht, um das Stellglied weiter zu öffnen. Das Stellglied mit Ventilteller verharrt bei konstantem Steuerstrom in der durch die vorgespannte Federscheibe vorgegebenen Position. Der erste Öffnungshub entspricht dem Steuerspaltabstand zwischen Federscheibe und Anschlagelement bei stromloser Spule und ist mittels der Spanneinrichtung einstell- und veränderbar. Soll ein größerer, der zweiten Brennstufe des Gasgebläsebrenners zugeordneter Öffnungshub ausgeführt werden, wird die Spule mit einem höheren, ebenfalls vorgegebenen und konstanten Steuerstrom beaufschlagt. Dieser ist so groß bemessen, daß die Magnetkraft ausreicht, um das Stellglied gegen die Federkräfte der Schließfeder und der Zusatzfeder zu öffnen.

Die Erfindung schließt nicht aus, daß zwei oder mehr Zusatzfedern vorgesehen sind, wobei jede Zusatzfeder in der beschriebenen Weise zwischen einer gehäusefesten Stützfläche und einer auf dem Stellglied beweglich angeordneten Federscheibe vorgespannt ist. Jeder Federscheibe ist eine Spanneinrichtung sowie ein mit Steuerabstand auf dem Stellglied befestigtes Anschlagelement zugeordnet. Bei geeigneter Abstimmung der Steuerspaltabstände und Vorgabe geeigneter Steuerströme resultiert ein Gas-Stellgerät, das Öffnunghübe in mehreren Stufen ausführen kann und auch für einen drei- oder mehrstufigen Betrieb eines Gasgebläsebrenners geeignet ist.

In weiterer Ausgestaltung der beschriebenen Ausführungsform lehrt die Erfindung, daß das Stellglied eine an den Hubanker angeschlossene Stellstange aufweist, welche die Durchlaßöffnung durchfaßt und durch eine dem Hubanker gegenüberliegende Gehäusebohrung geführt ist. Die Zusatzfeder und die Federscheibe sind auf einem durch die Gehäusebohrung geführten Fortsatz der Stellstange angeordnet, an deren Ende ein Sicherungsring als Anschlagelement befestigt ist. Die Spanneinrichtung besteht vorzugsweise aus einem Deckel und einer in eine Gehäusebohrung des Deckels eingesetzten Einstellschraube. Der Deckel verschließt eine außenseitige, den Fortsatz aufnehmende Kammer des Gehäuses. Die Einstellschraube weist eine stirnseitige, von einer ringförmigen Stützfläche umgebene Sackbohrung auf, in die das den Sicherungsring tragende Ende des Fortsatzes derart einführbar ist, daß die Federscheibe bei stromloser Spule auf der ringförmigen Stützfläche der Einstellschraube aufliegt. Die beschriebene Anordnung zeichnet sich durch einen besonders einfachen und raumsparenden Aufbau aus. Die Stellstange ist dabei zweckmäßig geteilt ausgebildet und weist einen an dem Hubanker befestigbaren Ventiltellerträger auf, dessen von dem Hubanker abgewandtes Ende mit dem Fortsatz verschraubbar ist.

Bei der zuvor beschriebenen Ausführungsform ist die Anschlagfläche federbeweglich an der Zusatzfeder abgestützt. Gemäß einer anderen Ausführungsform der erfindungsgemäßen Lehre ist die Zusatzfeder am Hubanker angeordnet und stützt das Anschlagelement federbeweglich. Die Spanneinrichtung weist eine Einstellschraube auf, die in einem gehäusefesten Spulenkern der Steuermagneteinrichtung angeordnet ist und bei dieser Ausführungsform die Anschlagfläche bildet. Das Anschlagelement ist zweckmäßig an einen Bolzen angeschlossen, der in einer Längsbohrung des Hubankers beweglich geführt ist, wobei die Zusatzfeder zwischen dem Anschlagelement und einer Stützfläche des Hubankers eingespannt ist. Vorzugsweise ist die Zusatzfeder in eine endseitige Aufnahmekammer des Hubankers eingesetzt. Ferner ist der Hubanker gegen eine stirnseitige Anschlagfläche des Spulenkerns bewegbar.

Im folgenden wird die Erfindung anhand einer lediglich ein Ausführungsbeispiel darstellenden Zeichnung erläutert. Es zeigen schematisch
- **Fig. 1**: einen Längsschnitt durch ein Gas-Stellgerät,
- **Fig. 2**: die Kraftkennlinie der zu dem Gas-Stellgerät in Fig. 1 gehörenden Federanordnung.
- **Fig. 3**: eine weitere Ausführungsform des Gas-Stellgerätes, ausschnittsweise und im Längsschnitt.

Das in Fig. 1 dargestellte Gas-Stellgerät ist für einen zweistufigen Gasgebläsebrenner in Heizungsanlagen bestimmt. Es besitzt ein Gehäuse 1, das eine gaseinlaßseitige Kammer 3, eine gasauslaßseitige Kammer 2 sowie zwei Durchlaßöffnungen 4 mit jeweils einem Ventilsitz 5 aufweist. Zum Aufbau des Gas-Stellgerätes gehören ferner ein Stellglied 6 mit Hubanker 7 und Ventilteller 8, eine Steuermagneteinrichtung mit einer dem Hubanker 7 zugeordneten Spule 9 sowie einer auf das Stellglied 6 wirkenden Schließfeder 10 und eine nicht dargestellte Stromquelle zur Abgabe von zwei dem Betrage nach unterschiedlichen Steuerströmen für die Spule 9. Das Stellglied 6 durchfaßt eine ebenfalls in Schließrichtung wirkende Zusatzfeder 11, die zwischen einer gehäusefesten Stützfläche 12 und einer auf dem Stellglied 6 beweglich angeordneten sowie von einer Spanneinrichtung 13 verstellbaren Federscheibe 14 vorgespannt ist, und weist ein endseitiges Anschlagelement 15 auf. Das Anschlagelement 15 ist bei stromloser Spule in der dargestellten Schließstellung des Stellglieds 6 mit einem Steuerspaltabstand a zur Federscheibe 14 angeordnet. Bei einem Stellgliedöffnungshub schlägt es nach Maßgabe des vorgegebenen Steuerstroms an der vorgespannten Federscheibe 14 an und hebt die Federscheibe 14 von dem Sitz der Spanneinrichtung 13 ab.

Die Funktionsweise des Gas-Stellgerätes wird anhand der Fig. 2 verständlich, welche die auf das Stellglied 6 wirkende Federkraft in Abhängigkeit des Öffnungshubes darstellt. Wenn die Spule mit einem Steuerstrom beaufschlagt wird, der wesentlich kleiner ist als der Nennstrom und im Ausführungsbeispiel ca. 50 % des Nennstromes beträgt, zieht der Hubanker 7 an und hebt das Stellglied gegen die Kraft der Schließfeder 10, bis das Anschlagelement 15 an die Federscheibe 14 anschlägt. Die sich nun einstellende Federkraft, die sich aus den Federkonstanten der Schließfeder 10 und der Zusatzfeder 11 zusammensetzt, nimmt sprunghaft zu und wird so groß, daß die Magnetkraft der stromdurchflossenen Spule nicht ausreicht, um das Ventil weiter zu öffnen. Das Stellglied 6 und die daran befestigten Ventilteller 8 verharren bei konstantem Strom in der Position, die durch die Einstellung der Federscheibe 14 vorgegeben ist. Der Öffnungshub des Stellglieds entspricht dem Steuerspaltabstand a und beträgt im Ausführungsbeispiel 2 mm. Der Steuerspaltabstand a und damit der Öffnungshub ist mittels der Spanneinrichtung 13 einstell- und veränderbar.

Soll das Gas-Stellgerät einen zweiten, größeren Öffnungshub ausführen, so wird die Spule 9 mit einem zwischen 70 % und 90 % des Nennstromes vorgegebenen Steuerstrom beaufschlagt. Der Steuerstrom für den größeren Öffnungshub ist so bemessen, daß die Magnetkraft der Spule 9 ausreicht, um das Stellglied 6 gegen die Summe der Federkräfte aus Schließfeder 10 und Zusatzfeder 11 zu öffnen. Im Ausführungsbeispiel wird mit einem Steuerstrom gearbeitet, der 80 % des Nennstromes beträgt, wobei sich ein Öffnungshub von insgesamt 6 mm einstellt.

Die Stromquelle ist eine Konstantstromquelle, welche für einen ersten Öffnungshub einen zwischen 40 % und 60 % des Nennstromes und für einen zweiten Öffnungshub einen zwischen 70 % und 90 % des Nennstromes vorgegebenen Steuerstrom abgibt. Durch eine Strombegrenzung auf Werte unterhalb des Nennstromes werden eine störende Erwärmung der Spule 9 sowie die Remanenzkraft des Elektromagneten reduziert. Arbeitet man mit Nennstrom, so kann die Remanenzkraft so groß werden, daß das Stellglied 6 nicht zurückfährt, wenn der Steuerstrom vom Wert der zweiten Stufe auf den Wert der ersten Stufe umgeschaltet wird.

Die konstruktive Ausführung des Stellglieds 6 und der Spanneinrichtung 13 soll anhand der Fig. 1 im folgenden näher erläutert werden. Der Fig. 1 entnimmt man, daß das Stellglied 6 eine an den Hubanker 7 angeschlossene Stellstange 16 aufweist, welche die Durchlaßöffnungen 4 durchfaßt und durch eine dem Hubanker 7 gegenüberliegende Gehäusebohrung 17 geführt ist. Die Zusatzfeder 11 und die Federscheibe 14 sind auf einem durch die Gehäusebohrung 17 geführten Fortsatz 18 der Stellstange 16 angeordnet, an dessen Ende ein Sicherungsring als Anschlagelement 15 befestigt ist. Die Spanneinrichtung 13 besteht im Ausführungsbeispiel aus einem Deckel 19 und einer in eine Gewindebohrung des Deckels 19 eingesetzten Einstellschraube 20. Der Deckel 19 verschließt eine außenseitige, den Fortsatz aufnehmende Kammer des Gehäuses 1. Die Einstellschraube 20 weist eine stirnseitige, von einer ringförmigen Stützfläche umgebene Sackbohrung 21 auf, in die das den Sicherungsring 15 tragende Ende des Fortsatzes 18 derart einführbar ist, daß die Federscheibe 14 bei stromloser Spule 9 auf der ringförmigen Stützfläche der Einstellschraube 20 aufliegt. Schließlich entnimmt man der Fig. 1, daß die Stellstange 16 geteilt ausgebildet ist und einen an dem Hubanker befestigbaren Ventiltellerträger aufweist, dessen von dem Hubanker 7 abgewandtes Ende mit dem Fortsatz 18 verschraubbar ist.

Bei der in Fig. 3 dargestellten Ausführungsform des erfindungsgemäßen Gas-Stellgerätes ist die Zusatzfeder 11 am Hubanker 7 angeordnet und stützt das Anschlagelement 15' federbeweglich. Die Spanneinrichtung 13 weist eine Einstellschraube 20' auf, die in einem gehäusefesten Spulenkern 22 der Steuermagneteinrichtung angeordnet ist und die Anschlagfläche 14' bildet. Auch bei dieser Ausführungsform ist das Anschlagelement 15' mit Steuerspaltabstand a zur Anschlagfläche 14' der Spanneinrichtung angeordnet. Es schlägt bei einem Stellgliedöffnungshub an der Anschlagfläche 14' an. Bei Fortsetzung des Stellgliedöffnungshubes wird die das Anschlagelement 15' stützende Zusatzfeder 11 gespannt.

Der Fig. 3 entnimmt man, daß das Anschlagelement 15' an einen Bolzen 23 angeschlossen ist, der in einer Längsbohrung des Hubankers 7 beweglich geführt ist, und daß die Zusatzfeder 11 zwischen dem Anschlagelement 15' und einer Stützfläche 24 des Hubankers 7 eingespannt ist. Die Zusatzfeder 11 ist in einer endseitigen Aufnahmekammer des Hubankers 7 angeordnet und dadurch seitlich geführt. Man erkennt ferner, daß der Hubanker 7 gegen eine stirnseitige Anschlagfläche 25 des Spulenkerns 22 bewegbar ist. Diese Anschlagfläche 25 begrenzt den maximalen Öffnungshub.

## Patentansprüche

1. Gas-Stellgerät für einen Gasgebläsebrenner in Heizungsanlagen mit,
einem Gehäuse (1), das eine gaseinlassseitige Kammer (3), eine gasauslassseitige Kammer (2) und mindestens eine Durchlassöffnung (4) mit Ventilsitz (5) aufweist,
einem Stellglied (6) mit Hubanker (7) und mindestens einem Ventilteller (8),
einer Steuermagneteinrichtung mit einer dem Hubanker (7) zugeordneten Spule (9) sowie einer auf das Stellglied (6) wirkenden Schließfeder (10) und
einer Stromquelle zur Abgabe von zwei dem Betrage nach unterschiedlichen Steuerströmen für die Spule (9),
wobei das Stellglied (6) ein Anschlagelement (15, 15') aufweist, das mit Steuerspaltabstand (a) zur Anschlagfläche (14, 14') einer Spanneinrichtung (13) angeordnet ist, wobei das Anschlagelement (15, 15') bei einem Stellglied-Öffnungshub an der Anschlagfläche (14, 14') anschlägt und bei Fortsetzung des Stellglied-Öffnungshubes eine Zusatzfeder (11) gespannt wird, **dadurch gekennzeichnet, dass** der Steuerspaltabstand (a) und damit der Öffnungshub des Stellgliedes (6) mittels der Spanneinrichtung einstellbar und veränderbar ist.

2. Gas-Stellgerät nach Anspruch 1, **dadurch gekennzeichnet, dass** die Stromquelle eine Konstantstromquelle ist, welche für einen ersten Öffnungshub einen zwischen 40 % und 60 % des Nennstromes und für einen zweiten Öffnungshub einen zwischen 70 % und 90 % des Nennstromes vorgegebenen Steuerstrom abgibt.

3. Gas-Stellgerät nach Anspruch 1 oder 2, **dadurch gekennzeichnet, dass** das Stellglied (6) die Zusatzfeder (11) durchfasst, welche zwischen einer gehäusefesten Stützfläche (12) und einer auf dem Stellglied beweglich angeordneten sowie von der Spanneinrichtung verstellbaren Federscheibe (14), welche die Anschlagfläche bildet, vorgespannt ist, wobei das Anschlagelement (15) an das Stellglied (6) fest angeschlossen ist und die Federscheibe (14) von dem Sitz der Spanneinrichtung (13) abhebt, wenn das Stellglied (6) seinen Öffnungshub ausführt.

4. Gas-Stellgerät nach einem der Ansprüche 1 bis 3, **dadurch gekennzeichnet, dass** das Stellglied (6) eine an den Hubanker (7) angeschlossene Stellstange (16) aufweist, welche die Durchlassöffnung (4) durchfasst und durch eine dem Hubanker (7) gegenüberliegende Gehäusebohrung (17) geführt ist, wobei die Zusatzfeder (11) und die Federscheibe (14) auf einem durch die Gehäusebohrung (17) geführten Fortsatz (18) der Stellstange (16) angeordnet sind und wobei an dem Ende des Fortsatzes (18) ein Sicherungsring als Anschlagelement (15) befestigt ist.

5. Gas-Stellgerät nach Anspruch 4, **dadurch gekennzeichnet, dass** die Spanneinrichtung (13) aus einem Deckel (19) und einer in eine Gewindebohrung des Deckels (19) eingesetzten Einstellschraube (20) besteht, wobei der Deckel (19) eine außenseitige, den Fortsatz (18) aufnehmende Kammer des Gehäuses (1) verschließt und wobei die Einstellschraube (20) eine stirnseitige, von einer ringförmigen Stützfläche umgebene Sackbohrung (21) aufweist, in die das den Sicherungsring tragende Ende des Fortsatzes (18) derart einführbar ist, dass die Federscheibe (14) bei stromloser Spule (9) auf der ringförmigen Stützfläche der Einstellschraube (20) aufliegt.

6. Gas-Stellgerät nach Anspruch 4 oder 5, **dadurch gekennzeichnet, dass** die Stellstange (16) geteilt ausgebildet ist und einen an dem Hubanker (7) befestigbaren Ventiltellerträger aufweist, dessen von dem Hubanker (7) abgewandtes Ende mit dem Fortsatz (18) verschraubbar ist.

7. Gas-Stellgerät nach Anspruch 1 oder 2, **dadurch gekennzeichnet, dass** die Zusatzfeder (11) am Hubanker (7) angeordnet ist und das Anschlagelement (15') federbeweglich stützt, wobei die Spanneinrichtung (13) eine Einstellschraube (20') aufweist, die in einem gehäusefesten Spulenkern (22) der Steuermagneteinrichtung angeordnet ist und die Anschlagfläche (14') bildet.

8. Gas-Stellgerät nach Anspruch 7, **dadurch gekennzeichnet, dass** das Anschlagelement (15') an einen Bolzen (23) angeschlossen ist, der in einer Längsbohrung des Hubankers (7) beweglich geführt ist, und wobei die Zusatzfeder (11) zwischen dem Anschlagelement (15') und einer Stützfläche (24) des Hubankers (7) eingespannt ist.

9. Gas-Stellgerät nach Anspruch 8, **dadurch gekennzeichnet, dass** die Zusatzfeder (11) in einer endseitigen Aufnahmekammer des Hubankers (7) eingesetzt ist.

10. Gas-Stellgerät nach einem der Ansprüche 1 bis 9, **dadurch gekennzeichnet, dass** der Hubanker (7) gegen eine stirnseitige Anschlagfläche (25) des Spulenkerns (22) bewegbar ist.

## Claims

1. A regulating device for a gas blower burner in heating installations with
a housing (1), which has a chamber (3) on the gas inlet side, a gas outlet-side chamber (2) on the gas outlet side and at least one passage-way opening (4) with valve seat (5),
a regulating element (6) with a stroke anchor (7) and at least one valve disc (8),
a control magnet device with a coil (9) assigned to the stroke anchor (7) as well as a closure spring (10) acting on the regulating element (6) and
a current source for the delivery of two control currents of differing magnitude for the coil (9),
whereby the regulating element (6) has a stop element (15, 15'), which is arranged with a control gap distance (a) to the stop face (14, 14') of a clamping device (13), whereby the stop element (15, 15') strikes against the stop face (14, 14') with an opening stroke of the regulating element and an auxiliary spring (11) is put under tension with the continuation of the opening stroke of the regulating element, **characterised in that** the control gap distance (a) and thus the opening stroke of the regulating element (6) can be adjusted and changed by means of the clamping device.

2. The gas regulating device according to claim 1, **characterised in that** the current source is a constant current source, which delivers a control current preset between 40 % and 60 % of the rated current for a first opening stroke and a control current preset between 70 % and 90 % of the rated current for a second opening stroke.

3. The gas regulating device according to claim 1 or 2, **characterised in that** the regulating element (6) reaches through the auxiliary spring (11), which is pre-loaded between a supporting surface (12) fixed to the housing and a spring disc (14) arranged in a mobile fashion on the regulating element and adjustable by means of the clamping device, which spring disc forms the stop face, whereby the stop element (15) is firmly attached to the regulating element (6) and raises the spring disc (14) from the seat of the clamping device (13) when the regulating element (6) performs its opening stroke.

4. The gas regulating device according to any one of claims 1 to 3, **characterised in that** the regulating element (6) has an adjusting rod (16) attached to the stroke anchor (7), which adjusting rod reaches through the passage-way opening (4) and is guided through a hole (17) of the housing lying opposite the stroke anchor (7), whereby the auxiliary spring (11) and the spring disc (14) are arranged on an extension (18) of the adjusting rod (16), said extension being guided through the hole (17) of the housing, and whereby a retaining ring as a stop element (15) is attached to the end of the extension (18).

5. The gas regulating device according to claim 4, **characterised in that** the clamping device (13) comprises a cap (19) and an adjusting screw (20) inserted into a threaded hole of the cap (19), whereby the cap (19) closes an outer chamber of the housing (1), said outer chamber receiving the extension (18), and whereby the adjusting screw (20) has an end-face blind hole (21) surrounded by an annular supporting surface, into which blind hole the end of the extension (18) carrying the retaining ring can be introduced in such a way that the spring disc (14) lies on the annular supporting surface of the adjusting screw (20) in the presence of a currentless coil (9).

6. The gas regulating device according to claim 4 or 5, **characterised in that** the adjusting rod (16) is designing split and has a valve disc support attachable to the stroke anchor (7), the end of which valve disc support facing away from the stroke anchor (7) is able to be screwed with the extension (18).

7. The gas regulating device according to claim 1 or 2, **characterised in that** the auxiliary spring (11) is arranged on the stroke anchor (7) and supports the stop element (15') in a spring-mounted mobile manner, whereby the clamping device (13) has an adjusting screw (20'), which is arranged in a coil core (22) of the control magnet device, said coil core being fixed in the housing, and forms the stop face (14').

8. The gas regulating device according to claim 7, **characterised in that** the stop element (15') is attached to a bolt (23), which is guided in a mobile manner in a longitudinal hole of the stroke anchor (7), and whereby the auxiliary spring (11) is clamped between the stop element (15') and a supporting surface (24) of the stroke anchor (7).

9. The gas regulating device according to claim 8, **characterised in that** the auxiliary spring (11) is inserted in an end-side receiving chamber of the stroke anchor (7).

10. The gas regulating device according to any one of claims 1 to 9, **characterised in that** the stroke anchor (7) can be moved against an end-side stop face (25) of the coil core (22).

## Revendications

1. Appareil de réglage de gaz pour un brûleur de ventilateur à gaz dans des installations de chauffage, comprenant
un coffret (1) qui présente une chambre côté entrée de gaz (3), une chambre côté sortie de gaz (2) et au moins une ouverture de passage (4) avec un siège de vanne (5),
un organe de réglage (6) avec un induit de course (7) et au moins un disque de soupape (8),
un dispositif de command magnétique avec une bobine (9) associée à l'induit de course (7) ainsi qu'un ressort de fermeture (10) agissant sur l'organe de réglage (6) et
une source de courant pour la délivrance de deux courants de commande d'intensité différente pour la bobine (9),
l'organe de réglage (6) présentant un élément de butée (15, 15') qui est disposé avec une distance de fente de commande (a) par rapport à la surface de butée (14, 14') d'un dispositif de serrage (13), l'élément de butée (15, 15') venant en butée lors d'une course d'ouverture de l'organe de réglage contre la surface de butée (14, 14') et lors de la poursuite de la course d'ouverture de l'organe de réglage, un ressort supplémentaire (11) est tendu, **caractérisé en ce que** la distance de fente de commande (a) et ainsi la course d'ouverture de l'organe de réglage (6) sont réglables et modifiables au moyen d'un dispositif de serrage.

2. Appareil de réglage de gaz selon la revendication 1, **caractérisé en ce que** la source de courant est une source de courant constant qui délivre pour une première course d'ouverture un courant de commande prédéterminé entre 40 % et 60 % du courant nominal et pour une seconde course d'ouverture un courant de commande prescrit compris entre 70 % et 90 % du courant nominal.

3. Appareil de réglage de gaz selon la revendication 1 ou 2, **caractérisé en ce que** l'organe de réglage (6) traverse le ressort supplémentaire (11) qui est précontraint entre une surface d'appui solidaire du boîtier (12) et une rondelle ressort (14) disposée mobile sur l'organe de réglage ainsi que déplaçable par le dispositif et qui forme la surface de butée, l'élément de butée (15) étant raccordé fixement à l'organe de réglage (6) et la rondelle ressort (14) se soulèvent du siège du dispositif de serrage (13) quand l'organe de réglage (6) exécute sa course d'ouverture.

4. Appareil de réglage de gaz selon l'une des revendications 1 à 3, **caractérisé en ce que** l'organe de réglage (6) présente une tige de réglage (16) raccordée à l'induit de course (7) qui traverse l'ouverture de passage (4) et qui est guidé à travers un alésage de boîtier (17) opposé à l'induit de course (7), le ressort supplémentaire (11) et la rondelle ressort (14) étant disposés sur un prolongement (18) de la tige de réglage (16), prolongement qui est guidé à travers l'alésage de boîtier (17) et une bague de sécurité étant fixée sur l'élément de butée (15) à l'extrémité du prolongement (18).

5. Appareil de réglage de gaz selon la revendication 4, **caractérisé en ce que** le dispositif de serrage (13) se compose d'un couvercle (19) et d'une vis de réglage (20) insérée dans un trou fileté du couvercle (19), le couvercle (19) fermant sur la face externe une chambre du boîtier (1), logeant le prolongement (18), la vis de réglage (20) présentant un trou borgne (21) en face avant entouré par une surface d'appui annulaire dans laquelle l'extrémité du prolongement (18), portant la bague de sécurité peut être insérée de manière que la rondelle ressort (14) s'applique sur la surface d'appui annulaire de la vis de réglage (20) quand la bobine (9) est sans courant.

6. Appareil de réglage de gaz selon la revendication 4 ou 5, **caractérisé en ce que** la tige de réglage (16) est partagée et présente un support de disque de soupape fixable sur l'induit de course (7) support dont l'extrémité détournée de l'induit de course (7) peut être vissée avec le prolongement (18).

7. Appareil de réglage de gaz selon la revendication 1 ou 2, **caractérisé en ce que** le ressort supplémentaire (11) est disposé sur l'induit de course (7) et soutien l'élément de butée (15') par un mouvement de ressort, le dispositif de serrage (13) présentant une vis de réglage (20') qui est disposé dans un noyau de bobine (22) solidaire du boîtier du dispositif de commande magnétique et qui forme la surface de butée (14').

8. Appareil de réglage de gaz selon la revendication 7, **caractérisé en ce que** l'élément de butée (15') est raccordé à un boulon (23) qui est guidé de manière mobile dans un alésage longitudinal de l'induit de course (7) et le ressort supplémentaire (11) étant serré entre l'élément de butée (15') et une surface d'appui (24) de l'induit de course (7).

9. Appareil de réglage de gaz, selon la revendication 8, **caractérisé en ce que** le ressort supplémentaire (11) est introduit dans une chambre de logement, côté extrémité, de l'induit de course (7).

10. Appareil de réglage de gaz, selon l'une des revendications 1 à 9, **caractérisé en ce que** l'induit de course (7) est mobile en direction d'une surface avant de butée (25) du noyau de bobine (22).
